# EUROPÄISCHE PATENTSCHRIFT

(11) **EP 2 203 900 B1**
(45) Veröffentlichungstag und Bekanntmachung des Hinweises auf die Patenterteilung: **04.04.2018**
(21) Anmeldenummer: 08838824.4
(22) Anmeldetag: 15.10.2008
(51) Int. Cl.: G07C 9/00

(54) **PERSONENKONTROLLSYSTEM UND VERFAHREN ZUM DURCHFÜHREN EINER PERSONENKONTROLLE**
SYSTEM FOR SCREENING PEOPLE AND METHOD FOR CARRYING OUT A SCREENING PROCESS
SYSTÈME DE CONTRÔLE DES PERSONNES ET PROCÉDÉ EN VUE D'EXÉCUTER UN CONTRÔLE DE PERSONNES

(30) Priorität: 17.10.2007 DE 102007050024
(43) Veröffentlichungstag der Anmeldung: 07.07.2010
(73) Patentinhaber: Bundesdruckerei GmbH, 10969 Berlin (DE)
(72) Erfinder: RECHNER, Jörg, 80999 München (DE); BRECHT, Björn, 14169 Berlin (DE)
(74) Vertreter: Obst, Bernhard
(86) Internationale Anmeldenummer: PCT/EP2008/008990
(87) Internationale Veröffentlichungsnummer: WO 2009/049918

(56) Entgegenhaltungen:
- EP-A- 1 318 485
- WO-A-96/06409
- US-B1- 6 363 351

## Beschreibung

Die Erfindung betrifft ein Kontrollsystem sowie ein Verfahren zum Durchführen einer Personenkontrolle, bei der Personen hinsichtlich ihrer Identität überprüft werden und in Abhängigkeit von ihrer überprüften Identität und gegebenenfalls weiteren Überprüfungsinformationen eine Kontrollentscheidung getroffen wird, welche in der Regel über einen Zugang in einen und/oder Ausgang aus einem Bereich und/oder ein Passieren einer Kontrollstelle einer Grenze entscheidet.

Personenkontrollen werden in der Regel an Grenzen durchgeführt. Bei den Grenzen kann es sich sowohl um hoheitliche Grenzen als auch um ablauforganisatorische Grenzen, z.B. bei einer Passagierkontrolle bei einem Inlandsflug, oder auch Grenzen zu Gebäuden oder Geländen handeln. Bei einem einfachen bekannten Kontrollsystem bzw. Verfahren zur Personenkontrolle wird ein Identitätsdokument einer Person auf Echtheit überprüft. Anhand von die Person identifizierenden Daten in dem Identitätsdokument wird zusätzlich eine Identitätsprüfung der Person ausgeführt. Sind beide Überprüfungen positiv, d.h., wird das Identitätsdokument als echt verifiziert und zusätzlich eine Übereinstimmung zwischen der Personenidentität in dem Identitätsdokument und der Person festgestellt, so wird eine Kontrollentscheidung gefällt, die ein Passieren der Grenze durch die Person gestattet. Fällt hingegen eine der beiden Überprüfungen negativ aus, so wird ein Passieren der Grenze durch die Person unterbunden.

Zusätzlich besteht an vielen Grenzen ein Bedürfnis, einen Personenkreis einzugrenzen, der diese Grenze passieren darf. Personen, die beispielsweise durch kriminelle Handlungen in einem Hoheitsgebiet eines Staates aufgefallen sind und daraufhin aus diesem Staat abgeschoben wurden, sollen bei einer Grenzkontrolle daran gehindert werden, das Hoheitsgebiet dieses Staates erneut zu betreten. Daher werden die die Person identifizierenden Daten vorzugsweise auch mit Überprüfungsinformationen abgeglichen, die beispielsweise eine Fahndungsliste und/oder Informationen über abgeschobene und/oder unerwünschte Personen usw. umfassen. Der Personenkreis, der eine Grenze passieren darf, kann auch anderweitig eingeschränkt sein. Für Personen einiger Nationalitäten kann beispielsweise ein Visum erforderlich sein, welches in dem Identitätsdokument angebracht ist.

Um eine Abfertigung an Kontrollstellen der Grenzen zu beschleunigen und eine Erfassung der die Person identifizierenden Daten in dem Identitätsdokument zu beschleunigen und weitgehend fehlerfrei zu gestalten, sind die Identitätsdokumente geschaffen worden, bei denen die die Person identifizierenden Informationen zumindest teilweise maschinenlesbar, d.h. durch eine Kontrolleinrichtung erfassbar, ausgestaltet sind.

Hierdurch wird zwar die Abfertigung an einer Kontrollstelle dadurch beschleunigt, dass ein Erfassen der in dem Sicherheitsdokument angegebenen die Person identifizierenden Daten beschleunigt wird, jedoch wird die Zeit, die benötigt wird, um diese Informationen gegen die Überprüfungsinformationen, die vorzugsweise in einer Kontrolldatenbank abgelegt sind, benötigt wird, nicht reduziert. Daher treten an Kontrollstellen für die zu kontrollierenden Personen häufig lange Wartezeiten auf, insbesondere dann, wenn eine Vielzahl von Personen zeitgleich oder in einem kurzen Zeitraum die Grenze passieren möchte.

Aus der WO 96/06409A ist ein Verfahren zum Bereitstellen einer Identifikation eines Individuums bekannt, welches umfasst: Unterhalten einer Datenbank mit Identifikationsinformationen die spezifisch für das Aussehen und/oder die Beschaffenheit eines Individuums sind; Bereitstellen einer einzigartigen Kennzeichnung für jedes Individuum, um einen Zugang zu den Identifikationsdaten des Individuums in der Datenbank zu ermöglichen; und das Bereitstellen von Identifikationsmitteln, die zum Mitführen mit dem Individuum angepasst sind, und die einzigartige Kennzeichnung enthalten. Beschreiben ist ferner ein Verfahren, bei dem Identifikationsinformationen aus der Datenbank an eine Kontrollstelle, beispielsweise einen Flugsteig eines Flughafens, übermittelt werden, die dort zur Personenkontrolle verwendet werden.

EP 1 318 485 A1 beschreibt ein Sicherheitsfiltersystem, welches eine Netzwerk mit Mitteln zum Registrieren von Leuten, computergestützte Mittel zum Speichern der Identitäten von zugelassenen Nutzern, die und mit den Mitteln zum Registrieren von Leuten verküpft sind, und mindestens ein Netzwerk mit Mitteln zu Verifikation von zugelassenen Nutzern umfasst, das mit den computergestützte Mittel zum Speichern verknüpft ist.

Der Erfindung liegt die technische Aufgabe zugrunde, ein Kontrollsystem und ein Kontrollverfahren zu schaffen, mit denen eine für die Personenkontrolle benötigte Zeit reduziert werden kann, ohne eine Zuverlässigkeit der Personenkontrolle zu beeinträchtigen.

Die technische Aufgabe wird erfindungsgemäß durch ein Kontrollverfahren mit den Merkmalen des Patentanspruchs 1 sowie ein Kontrollsystem mit den Merkmalen des Patentanspruchs 8 erfindungsgemäß gelöst. Vorteilhafte Ausgestaltungen der Erfindung ergeben sich aus den Unteransprüchen.

Hierfür wird ein Verfahren zur Durchführung einer Personenkontrolle umfassend die Schritte vorgeschlagen: Erfassen einer Passierabsicht einer Person; Übermitteln von Ankündigungsdaten, die die Passierabsicht der Person angeben und die Person identifizierende Daten (ID-Daten) umfassen, an eine Kontrollinstanz; Abgleichen der die Person identifizierenden Daten (ID-Daten) gegen Überprüfungsinformationen einer Kontrolldatenbank und Erzeugen der für die Personenkontrolle benötigten Prüfungsdaten; Übermitteln der Prüfungsdaten an mindestens eine Kontrolleinrichtung mindestens einer Kontrollstelle; Erfassen von Kontrollinformationen der Person und eines Identitätsdokuments mittels der Kontrolleinrichtung; Auswerten der Kontrollinformationen anhand der Prüfungsdaten und Erzeugen einer Kontrollentscheidung sowie Ausgeben der Kontrollentscheidung. Eine Passierabsicht ist die Absicht einer Person, eine Grenze überschreiten zu wollen. Diese wird in Form von Ankündigungsdaten, die zusätzlich die Person identifizierende Daten umfassen, an die Kontrollinstanz übermittelt, um dieser im Vorfeld der Kontrolle zu ermöglichen, einen Abgleich mit Überprüfungsinformationen auszuführen. Die Überprüfungsinformationen können beispielsweise Zugangslisten, Fahndungslisten usw. umfassen. Bei diesem Abgleich werden so genannte Prüfungsdaten erzeugt, die für die eigentliche Personenkontrolle anschließend benötigt werden. Die Prüfungsdaten umfassen ein Ergebnis des Abgleichs mit den Überprüfungsdaten sowie zumindest einen Teil der die Person identifizierenden Daten, um die Prüfungsdaten der Person an der Kontrollstelle zuordnen zu können. Die Prüfungsdaten werden an mindestens eine Kontrolleinrichtung einer Kontrollstelle der Grenze übermittelt, die die Person passieren möchte. Beim Eintreffen an der entsprechenden Kontrollstelle liegen somit Prüfungsdaten vor, die u.a. beispielsweise Informationen darüber umfassen, ob aufgrund eines Abgleichs der die Person identifizierenden Daten gegen die Überprüfungsinformationen ein Passieren der Grenze erlaubt oder nicht erlaubt sein wird. Diese Überprüfung, die in der Regel zeitintensiv ist, kann somit bereits im Vorfeld vor der eigentlichen Kontrolle ausgeführt werden. An der Kontrollstelle werden mittels der Kontrolleinrichtung Kontrollinformationen der Person erfasst. Dieses sind zum einen Informationen, die aus dem Identitätsdokument erfasst werden, um eine Zuordnung der übermittelten Prüfungsdaten zu der Person zu ermöglichen und eine Überprüfung des Identitätsdokuments zu ermöglichen, d.h. eine Prüfung ermöglichen, ob die Person diejenige ist, deren Identitätsinformationen in dem Identitätsdokument abgespeichert bzw. angegeben sind. Darüber hinaus werden als Kontrollinformationen Informationen über die Person selbst erfasst, die eine Identifikation der Person ermöglichen. In der einfachsten Ausführungsform kann die Kontrolleinrichtung hierfür Eingabemittel umfassen, über die das Personal der Kontrollstelle Informationen eingibt, die aus dem Identitätsdokument entnommen sind und/oder aus einer Befragung der zu kontrollierenden Person resultieren und/oder durch das kontrollierende Personal wahrgenommene Informationen umfassen, beispielsweise ein Ergebnis eines Passbild-Gesichts-Vergleichs. Die Kontrollinformationen werden unter Zuhilfenahme der Prüfungsdaten ausgewertet und eine Kontrollentscheidung erzeugt, welche beispielsweise angibt, ob die Person die Grenze passieren darf oder nicht. Diese wird von der Kontrolleinrichtung ausgegeben. Ein Kontrollsystem zum Durchführen von Personenkontrollen umfasst somit mindestens eine Absichtserfassungseinrichtung zum Erfassen einer Passierabsicht einer Person, eine Zentralsteuereinrichtung einer Kontrollinstanz, die informationstechnisch mit der Absichtserfassungseinrichtung verbunden ist, so dass der Kontrollinstanz Ankündigungsdaten übermittelbar sind, die eine Passierabsicht einer Person angeben und die Person identifizierende Daten umfassen, eine mit der Zentralsteuereinrichtung verknüpfte Kontrolldatenbank mit Überprüfungsinformationen der Kontrollinstanz, wobei die Zentralsteuereinrichtung zum Abgleichen der die Person identifizierenden Daten gegen die Überprüfungsinformationen und zum Erzeugen von für die Personenkontrolle benötigten Prüfungsdaten ausgebildet ist, und mindestens eine Kontrolleinrichtung mindestens einer Kontrollstelle, die informationstechnisch mit der Zentralsteuereinrichtung verbunden ist, um die Prüfungsdaten zu empfangen, wobei die Kontrolleinrichtung mindestens eine Kontrollinformationserfassungseinrichtung zum Erfassen von Kontrollinformationen der Person, eine Auswerteeinrichtung zum Auswerten der Kontrollinformationen anhand der Prüfungsdaten und Treffen einer Kontrollentscheidung sowie eine Ausgabeeinheit zum Ausgeben der Kontrollentscheidung umfasst. Im Falle, dass Kontrollpersonal nicht nur zur Überwachung der Kontrolleinrichtungen, sondern zum abschließenden Entscheiden über das Passieren der Grenze eingesetzt wird, ist die Kontrollentscheidung der Kontrolleinrichtung als Entscheidungsempfehlung für das Kontrollpersonal anzusehen und somit eine Kontrollempfehlung.

Bei diesem Kontrollsystem wird erreicht, dass die Zeitdauer, die zum Ausführen der Personenkontrolle an der Kontrollstelle benötigt wird, deutlich reduziert ist, da ein Abgleich der die Person identifizierenden Daten gegen die Überprüfungsinformationen bereits nach Ankündigung der Passierabsicht noch vor einem Eintreffen der Person an der Kontrollstelle vorgenommen werden kann. Da die Zeiten, die die einzelnen Personen an der Kontrolleinrichtung der Kontrollstelle warten müssen, reduziert werden, kann die Anzahl der Kontrolleinrichtungen an einer Kontrollstelle reduziert werden, ohne die Kontrollkapazität der Kontrollstelle zu verringern. Ohne eine Verringerung der Kontrolleinrichtungen ist das Kontrollsystem in der Lage, eine erhöhte Anzahl von Personen an einer Kontrollstelle zu kontrollieren. Dadurch, dass der Abgleich der die Person identifizierenden Daten gegen die Überprüfungsinformationen zentral ausgeführt wird, kann auf einfache Weise sichergestellt werden, dass ein Abgleich jeweils gegen aktuelle Überprüfungsinformationen vorgenommen wird, sofern sichergestellt ist, dass die Zentraleinrichtung jeweils über die aktuellen Überprüfungsinformationen verfügt. Diese häufig sensiblen Daten müssen nicht aus der Zentralsteuereinrichtung zu den Kontrollstellen übermittelt werden. Zu den Kontrolleinrichtungen der Kontrollstellen werden lediglich Prüfungsdaten übermittelt, die lediglich das Ergebnis des Abgleichs umfassen müssen und somit hinsichtlich ihrer Menge stark reduziert sind.

Da eine Passierabsicht durch die zu kontrollierende Person auf möglichst einfache Weise erfasst und übermittelt werden soll, sieht ein erfindungsgemäßes Kontrollsystem vor, dass die Absichtserfassungseinrichtung mittels der Zentralsteuereinrichtung über eine Vertrauenseinrichtung informationstechnisch verbunden ist, die eine ID- Informationen-Datenbank umfasst, und ausgebildet ist, anhand erfasster Ankündigungsdaten zumindest einen Teil der die Person identifizierenden Daten aus der ID-Informationen-Datenbank abzurufen und den Ankündigungsdaten zuzufügen. Erfolgt die Übermittlung der Ankündigungsdaten somit über eine Vertrauenseinrichtung, so ist vorteilhafterweise vorgesehen, dass diese zumindest einen Teil der die Person identifizierenden Daten aus einer ID-Informationen-Datenbank der Vertrauenseinrichtung abruft und den Ankündigungsdaten zufügt. Die Passierabsicht in den ursprünglichen Ankündigungsdaten, die von der Absichtserfassungseinrichtung aus übermittelt werden, muss somit nur solche Informationen umfassen, die es der Vertrauenseinrichtung ermöglichen, die Person zu identifizieren, die eine Grenze passieren möchte. Die für den Abgleich mit den Überprüfungsdaten benötigten die Person identifizierenden Informationen können dann aus der Datenbank der Vertrauenseinrichtung abgerufen und den Ankündigungsdaten zugefügt werden, die dann an die Kontrollinstanz übermittelt werden.

Die Passierabsicht wird bei einer bevorzugten Ausführungsform der Erfindung mittels einer räumlich getrennt von der Kontrolleinrichtung ausgebildeten elektronischen Kommunikationsvorrichtung, insbesondere einem Mobiltelefon, einem persönlichen digitalen Assistenten (PDA), einem Laptop, einem Computer oder einer ähnlichen Vorrichtung, erfasst. Dieses bietet den Vorteil, dass eine Passierabsicht durch die Person auf einfache Weise erfasst und abgesandt werden kann. Sie kann insbesondere zeitlich vor dem Eintreffen an der Kontrollstelle angekündigt werden, d.h., an einem Ort, der räumlich von der Kontrollstelle entfernt ist.

Insbesondere an hoheitlichen Grenzen von Staaten, die eine Vielzahl von Kontrollstellen aufweisen, ist es schwierig sicherzustellen, dass an allen Kontrollstellen jeweils nach demselben Standard die Personenkontrollen durchgeführt werden. Darüber hinaus ist es schwierig, aufgrund der Vielzahl unterschiedlicher Identitätsdokumente, die in den unterschiedlichen Staaten hergestellt werden, jeweils die aktuellsten Informationen über die einzelnen Identitätsdokumentarten sowie die Verfahren zur Prüfung und Verifizierung der Echtheit dieser Identitätsdokumente an den einzelnen Kontrollstellen verfügbar zu halten. Zur Lösung dieses Problems wird daher vorgeschlagen, die Zentraleinrichtung der Kontrollinstanz mit einer so genannten Passiersteuerungstabellen-Datenbank zu versehen, in der kontrollrelevante Informationen abgespeichert sind. Diese können verwendet werden, um den Abgleich der die Person identifizierenden Daten mit den Überprüfungsdaten korrekt auszugestalten. Ein Abgleich der Ankündigungsdaten erfolgt somit zweckmäßig abhängig von den Informationen der Passiersteuerungstabellen-Datenbank.

Erfindungsgemäß ist vorgesehen, die Zentralsteuereinrichtung der Kontrollinstanz eine Passiersteuerungstabellen-Datenbank enthält, in der Informationen über Sicherheitsmerkmale von zu prüfenden Identitätsdokumenten, Informationen über die zur Überprüfung der Sicherheitsmerkmale notwendigen Kontrollschritte, Anweisungen für auszuführende Kontrollschritte bei der Personenkontrolle in Abhängigkeit von einer Kontrollsituation und/oder Steuerungsanweisungen abgespeichert werden, mittels derer die Kontrolleinrichtung bei der Personenkontrolle gesteuert und/oder für die Personenkontrolle konfiguriert wird, und zumindest ein Teil der Informationen der Passiersteuerungstabellen-Datenbank (PCT-Informationen) an die Vertrauenseinrichtung übermittelt wird, und von der Vertrauenseinrichtung ein von der Kontrollinstanz gewünschter Teil der die Person identifizierenden Informationen aus den in der ID-Informationen-Datenbank abgelegten Daten ausgewählt und in die Ankündigungsdaten eingefügt wird, so dass nur der benötigte Teil der die Person identifizierenden Daten an die Kontrollinstanz übermittelt wird.

Erfindungsgemäß ist vorgesehen, dass die Zentralsteuereinrichtung ausgebildet ist, den Prüfungsdaten Passiersteuerungstabellendaten zuzufügen. Somit werden die für die jeweilige Kontrolle relevanten Informationen der Passiersteuerungstabellen-Datenbank an die jeweilige Kontrollstelle übermittelt, an der die eigentliche Kontrolle ausgeführt wird. Hierdurch wird sichergestellt, dass an der jeweiligen Kontrollstelle eine Kontrolle entsprechend dem zentral festgelegten Überprüfungsstandard ausgeführt wird.

Ferner ist vorgesehen, dass die Kontrolleinrichtung ausgebildet ist, bei der Erfassung und Auswertung der Kontrollinformationen mittels der in den Prüfungsdaten übermittelten Passiersteuerungstabellendaten gesteuert und/oder konfiguriert zu werden. Auf diese Weise ist es möglich, die Kontrollen abhängig von einer aktuellen Bedrohungslage und/oder abhängig von einer konkreten Kontrollsituation zentral zu steuern. Ändert sich die Sicherheitslage, so können die Prüfungsdaten zentral verändert werden und hierüber die Kontrolle der Person an der Kontrollstelle gesteuert und beeinflusst werden. Liegt beispielsweise eine normale Gefährdungslage vor, so kann es vorgesehen sein, dass nur bestimmte Identifizierungsmerkmale der Person als Kontrollinformationen erfasst und ausgewertet werden. Ebenso können nur bestimmte Sicherheitsmerkmale des Identitätsdokuments erfasst und verifiziert werden. Ändert sich hingegen die Sicherheitslage, so kann durch eine einfache Änderung der den Prüfungsdaten zugefügten Passiersteuerungstabellendaten erreicht werden, dass mehr und/oder andere Identifizierungsmerkmale der Person als Kontrollinformationen erfasst werden und andere oder mehr Sicherheitsmerkmale des Identitätsdokuments erfasst und verifiziert werden. Ebenfalls ist es denkbar, dass die Art der Auswertung und/oder Verifikation der einzelnen Identifikationsmerkmale und/oder Sicherheitsmerkmale auf unterschiedliche Art und Weise ausgeführt werden. Hierdurch kann die Qualität der Personenkontrollen deutlich erhöht werden. Selbst wenn ein Teil der die Person identifizierenden Merkmale beispielsweise über eine alphanumerische Erfassungseinheit, insbesondere eine Tastatur, mit Hilfe eines Bediensteten der Kontrollinstitution erfasst werden müssen, kann anhand der Passiersteuerungstabellendaten erreicht werden, dass die Kontrolleinrichtung den Bediensteten auffordert, die richtigen Identifikationsmerkmale einzugeben und somit gegenüber einer bisher üblichen Kontrolle einen einheitlichen Standard in jedem Fall und für jedes Sicherheitsdokument zu gewährleisten. Hierdurch werden die Bediensteten der Kontrollinstitution entlastet und ein Schulungsaufwand der Bediensteten reduziert, da ihnen assistiert durch die Kontrolleinrichtung die für die jeweilige Kontrolle nötigen Prüfungsinformationen, beispielsweise durch ein Anzeigen von Anweisungen auf einer Ausgabeeinrichtung der Kontrolleinrichtung, angezeigt werden.

Um eine Passierabsicht mittels eines Mobiltelefons zu erfassen, ist bei einer bevorzugten Ausführungsform vorgesehen, dass ein Anwendungsmodul, beispielsweise ein als Java-Skript ausgebildetes Modul, beispielsweise von der Vertrauenseinrichtung abgerufen und auf das Mobiltelefon installiert wird. Mit Hilfe eines solchen Moduls ist es komfortabel möglich, die für eine Passierabsicht benötigten Informationen durch das Mobiltelefon zu erfassen und zugleich eine Vollständigkeit der durch die Vertrauenseinrichtung und/oder die Kontrollinstanz benötigten Informationen zu gewährleisten.

Bei einer Ausführungsform der Erfindung werden beispielsweise Informationen über die zu passierende Kontrollstelle sowie Identifizierungsformationen benötigt, die beispielsweise die Person ausreichend identifizieren und/oder der Vertrauenseinrichtung ermöglichen, diese Informationen aus der ID-Informationen-Datenbank den Ankündigungsdaten hinzuzufügen.

Insbesondere bei Kontrollinstanzen, die eine Vielzahl und/oder komplexe die Person identifizierende Informationen, beispielsweise biometrische Daten, wie einen Fingerabdruck, mehrere Fingerabdrücke, ein Irismuster eines Auges oder beider Augen der Person, Gesichtsforminformationen usw. bei der Kontrolle nutzen, ist eine Eingabe dieser Informationen durch den Nutzer schwierig oder unmöglich und vor allem fehlerträchtig. Daher ist es vorteilhaft, die die Person identifizierenden Informationen zuvor einer Vertrauenseinrichtung zukommen zu lassen, die diese später aus einer Datenbank den Ankündigungsdaten zufügt. Bei einem bevorzugten Kontrollsystem sind mit der Vertrauenseinrichtung weitere Kontrollinformationserfassungseinheiten gekoppelt, über die weitere Kontrollinformationen erfassbar sind, aus denen die die Person identifizierbaren Daten ableitbar sind und/oder abgeleitet werden. Die weiteren Kontrollinformationen können beispielsweise mittels der weiteren Kontrollinformationserfassungseinheiten direkt von der zu kontrollierenden Person erfasst werden. Bei einer Ausführungsform der Erfindung ist daher vorgesehen, dass die Kontrollinformationserfassungseinheiten und/oder die weiteren Kontrollinformationserfassungseinheiten Fingerabdruckscanner, Irisscanner, 3D-Personenscanner, insbesondere Gesichtsscanner, Videoerfassungseinheiten, alphanumerische Erfassungseinheiten, Spracherfassungs-, Erkennungs- und/oder Analyseeinrichtungen sowie Dokumenterfassungseinrichtungen umfassen. Die Dokumenterfassungseinrichtungen können sämtliche Einrichtungen sein, die in der Lage sind, in einem Identitätsdokument eingespeicherte die Person identifizierende Daten zu erfassen. Insbesondere können sie somit einen Dokumentenscanner, eine Texterkennungseinheit, RFID-Lesegeräte, Chiplesegeräte usw. umfassen. Da die in Chips oder RFID-Vorrichtungen gespeicherten biometrischen Daten bei Identitätsdokumenten, beispielsweise Reisepässen, gegen ein unbefugtes Auslesen geschützt sind, werden die biometrischen Daten von der Vertrauenseinrichtung in der Regel über die weiteren Kontrollerfassungseinrichtungen direkt von der Person erfasst. Die Vertrauenseinrichtung wird hierfür mit einer Vielzahl weiterer Kontrollinformationserfassungseinheiten gekoppelt sein, die räumlich verteilt an verschiedenen Orten aufgestellt sind, um Personen zu ermöglichen, sich bei der Vertrauenseinrichtung zu registrieren und ihre die Person identifizierenden Daten zu hinterlegen.

Um nach einer Registrierung beim Ankündigen einer Kontrollabsicht nur eine geringe Datenmenge übertragen zu müssen und sicherzustellen, dass nur die Person selbst ein Zufügen dieser die Person identifizierender Daten zu den Ankündigungsdaten auslösen kann, ist bei einer bevorzugten Ausführungsform der Erfindung vorgesehen, dass die Vertrauenseinrichtung einen Tokenerzeuger umfasst, mittels dem beim Erfassen der die Person identifizierenden Daten ein Token erzeugt wird, über den eine Zuordnung der die Person identifizierenden Daten in der ID-Informationen-Datenbank möglich ist. Das Token kann beispielsweise eine persönliche Identifikationsnummer (PIN) sein. Um eine Passierabsicht einer Grenze anzukündigen, müssen mittels der Absichtserkennungseinrichtung, beispielsweise einem Mobiltelefon, nur dieses Token an die Vertrauenseinrichtung übermittelt werden, anhand dessen die Vertrauenseinrichtung die Person identifizieren kann und die die Person identifizierenden Daten den Ankündigungsdaten zufügen kann.

Um zu gewährleisten, dass ein Abgleich der die Person identifizierenden Daten gegen die Überprüfungsinformationen bei der Kontrollinstanz zwar zeitlich vorgelagert zu der eigentlichen Kontrolle, jedoch möglichst zeitnah zu der Kontrolle erfolgt, um sicherzustellen, dass der Abgleich gegen möglichst aktuelle Überprüfungsdaten erfolgt, wird die Kontrollinstanz ein Zeitfenster vorgeben, welches angepasst an die Verarbeitungsdauer der Ankündigungsdaten angepasst ist. In der Regel der Fälle wird das Zeitfenster so bemessen sein, dass sich die zu kontrollierende Person bereits auf dem Weg zu der Kontrollstelle befindet, wenn sie die Passierabsicht ankündigt.

Bei einer bevorzugten Weiterbildung der Erfindung ist vorgesehen, dass die mindestens eine Kontrollstelle oder eine Gruppe von Kontrollstellen aus einer Gesamtheit von Kontrollstellen automatisch anhand der erfassten Passierabsicht und/oder Informationen über die Übertragung der Ankündigungsdaten ermittelt werden und die Prüfungsdaten nur an die Kontrolleinrichtungen dieser Kontrollstellen oder die Kontrolleinrichtungen der Gruppe von Kontrollstellen übermittelt werden. Wird beispielsweise die Passierabsicht mittels eines Mobiltelefons erfasst, so lässt sich aus den Kommunikationsdaten des Mobiltelefons mit dem Mobiltelefonnetzbetreiber die Position des Mobiltelefons ermitteln. Diese Information kann den Ankündigungsdaten zugefügt werden, so dass die Vertrauenseinrichtung die örtlich nächstgelegenen Kontrollstellen ermitteln kann. Wird die Passierabsicht beispielsweise mittels eines Computers auf einer Fähre erfasst, so lässt sich hieraus anhand des Zielhafens der Fähre die Kontrollstelle ermitteln, an der die Person die Grenze passieren möchte.

Andere Ausführungsformen können mehrere Kontrollinstanzen und/oder mehrere Vertrauenseinrichtungen umfassen. Eine große Kontrollinstanz kann darüber hinaus mehrere Zentralsteuereinrichtungen und Passiersteuerungstabellen-Datenbanken und Kontrolldatenbanken mit Überprüfungsinformationen umfassen, die jeweils zueinander synchronisiert gehalten werden. Hierdurch kann ein höherer Abfertigungsdurchsatz und eine Redundanz hinsichtlich einer Ausfallsicherheit einer der Zentralsteuereinrichtungen oder einer der Datenbanken erreicht werden.

Die Kontrollentscheidung kann in einer Form ausgegeben werden, dass sie zum Ansteuern von Sperrmitteln verwendet werden kann, die einen Zugang zu einem Bereich und/oder einen Ausgang aus einem Bereich verwehren oder freigeben. Die Ausgabe kann insbesondere in Form eines informationstechnisch verarbeitbaren Signals erfolgen. So können vollautomatische unbemannte Kontrolleinrichtungen an Kontrollstellen eingerichtet werden. Gegebenenfalls kann eine menschliche Kontrollperson zur Überwachung der Kontrolleinrichtungen von der Kontrollstelle eingesetzt sein.

Nachfolgend wird die Erfindung anhand bevorzugter Ausführungsbeispiele unter Bezugnahme auf eine Zeichnung näher erläutert. Hierbei zeigen:
- Fig. 1a und 1b: ein schematisches Ablaufdiagramm eines Verfahrens zum Durchführen einer Personenkontrolle; und
- Fig. 2: eine schematische Darstellung eines Kontrollsystems.

Nachfolgend soll anhand der Fig. 1a und 1b, die ein schematisches Ablaufdiagramm eines Verfahrens 101 zum Durchführen einer Personenkontrolle darstellt, und Fig. 2, die schematisch ein Kontrollsystem 1 darstellt, eine bevorzugte Kontrolle erläutert werden. Mit dem Kontrollsystem 1 interagiert eine Person 3 in dem beschriebenen Ausführungsbeispiel zu drei unterschiedlichen Zeitpunkten t₁, t₂ und t₃. Eine Entscheidung, ob die Person 3 eine Grenze 5 passieren darf oder nicht, trifft eine Kontrollinstanz 7. Handelt es sich beispielsweise bei der Grenze 5 um eine Staatsgrenze, so wird die Kontrollinstanz 7 eine hoheitliche Einrichtung, beispielsweise der Bundesgrenzschutz, die Polizei, der Zoll oder das Militär, sein. Handelt es sich bei der Grenze um eine Ablaufgrenze oder beispielsweise die Grenze eines Sportgeländes oder eines Werksgeländes, kann es sich um eine andere Institution handeln, die für eine Personenabfertigung an dieser Grenze verantwortlich ist.

Diese Kontrollinstanz 7 legt diejenigen Kriterien fest, die erfüllt sein müssen, damit die Person 3 die Grenze 5 passieren darf. An derselben Grenze 5 können diese Kriterien für unterschiedliche Personen 3 und zu unterschiedlichen Zeiten verschieden sein. Ebenso kann es eine Rolle spielen, aus welcher Richtung sich die Person 3 der Grenze 5 nähert. Soll die Grenze 5, die beispielsweise eine Staatsgrenze ist, an einem Flughafen passiert werden, so können die Kriterien von dem Einreiseland der Person abhängen. Ebenso kann eine allgemeine Gefährdungslage die Kriterien beeinflussen, die die Person 3 erfüllen muss, um die Grenze 5 passieren zu dürfen. Alle diese Informationen werden in einer so genannten Passiersteuerungstabelle (Passage Control Table - PCT) zusammengefasst.

In dieser Passiersteuerungstabelle (PCT), die in einer Passiersteuerungstabellen-Datenbank 9 abgelegt wird, sind darüber hinaus Informationen über Identitätsdokumente abgelegt, die die Personen, die die Grenze 5 passieren wollen, mit sich führen können. Bei diesen Identitätsdokumenten kann es sich beispielsweise um Reisepässe, Personalausweise, Identitätskarten, Führerscheine, Werksausweise usw. handeln. In der Regel wird es sich bei dem Identitätsdokument um ein so genanntes Sicherheitsdokument handeln. Als Sicherheitsdokumente werden solche Dokumente betrachtet, die ein oder mehrere Sicherheitsmerkmale umfassen, die ein Duplizieren und/oder Verfälschen von Informationen gegenüber einem einfachen Kopieren erschweren oder unmöglich machen sollen, die in dem Identitätsdokument gespeichert sind. Zu den Informationen, die in dem Identitätsdokument gespeichert sind, gehören in der Regel u.a. ein Name, ein Geburtsdatum, ein Geburtsort, ein Wohnort, eine Nationalität, eine Körpergröße, eine Augenfarbe, eine Hautfarbe, eine Geschlechtsbezeichnung, eine grafische Darstellung der dem Identitätsdokument zugeordneten Person, insbesondere ein Passbild, biometrische Daten der dem Identitätsdokument zugeordneten Person, beispielsweise Fingerabdruckdaten, Irisinformationen, Gesichtsinformationen usw. Zusätzlich zu den Informationen, die die Person identifizieren, der das Identitätsdokument zugeordnet ist, umfassen Identitätsdokumente häufig auch Informationen, die das Identitätsdokument selbst identifizieren, beispielsweise eine Ausweisnummer, charakteristische Sicherheitsmerkmale usw.

Bei Sicherheitsdokumenten ist es üblich, dass nur ein Teil der Sicherheitsmerkmale öffentlich bekannt gegeben werden, um die Fälschung und/oder ein Duplizieren des Identitätsdokuments durch unautorisierte Stellen zu erschweren. Um jedoch einer Kontrollinstanz eine Verifikation hinsichtlich der Echtheit des Identitätsdokuments zu gestatten, müssen der Kontrollinstanz die notwendigen Informationen bereitgestellt werden, welche Sicherheitsmerkmale in den einzelnen Identitätsdokumenten enthalten sind und wie diese hinsichtlich ihrer Echtheit überprüft und verifiziert werden können. All diese Informationen sind zusätzlich in der Passiersteuerungstabelle PCT enthalten.

Ferner werden bei einer bevorzugten Ausführungsform der Passiersteuerungstabelle PCT Informationen zugefügt, die einzelne Überprüfungsszenarien, beispielsweise in Abhängigkeit von dem Einreiseland, der Sicherheitslage usw. festlegen. Ferner sind für die einzelnen Sicherheitsszenarien Anweisungen und/oder Steuerungsinformationen vorhanden, anhand derer die Kontrolleinrichtungen 13 an Kontrollstellen 15 der Kontrollinstanz 7 an der Grenze 5 Kontrollen ausführen können. Im beispielhaften Verfahren ist im Verfahrensschritt 103 das Erstellen und Aktualisieren der PCT als ein Verfahrensschritt zusammengefasst.

Die Passiersteuerungstabelle PCT wird von der Kontrollinstanz vorzugsweise in Auszügen veröffentlicht, um beispielsweise der Person 3 bekannt zu geben, in welchen der Passierszenarien welches Identitätsdokument mitzuführen ist. Für die Person 3 kann es beispielsweise ausreichen, bei einer Einreise aus einem Land A ein Identitätsdokument mitzuführen, welches keine maschinenauslesbaren biometrischen Daten umfasst. Bei einer Einreise aus dem Land B kann es hingegen beim Passieren derselben Grenze 5 erforderlich sein, dass das Identitätsdokument 11 eines ist, welches maschinenlesbare biometrische Daten der Person umfasst.

Bei dem in Fig. 2 dargestellten Kontrollsystem 1 wird ein Teil der Passiersteuerungstabelle 9 somit an eine Vertrauenseinrichtung 17, vorzugsweise elektronisch, exportiert bzw. dieser zugänglich gemacht 105. Die Vertrauenseinrichtung 17 ist eine Institution, der die Person 3 zeitlich vorgelagert vor dem Passieren der Grenze 5 zu einem Zeitpunkt t₁ die diese Person 3 identifizierenden Daten zur treuhänderischen Verwaltung übergibt. Dies bedeutet, dass die Person 3 sich bei der Vertrauenseinrichtung 17 registriert, wie im Verfahrensschritt 107 angedeutet ist. Beim Registrieren werden jene Daten erfasst 109, die bei einer Kontrolle der Person an der Grenze 5 ausgewertet und/oder überprüft werden können. Dieses sind in der Regel die Informationen, die in dem Identitätsdokument 11 drucktechnisch, holografisch, elektronisch und/oder auf andere Weise abgespeichert sind. Aus Gründen des Datenschutzes und insbesondere eines Aufrechterhaltens einer Fälschungssicherheit sind diese Daten zumindest teilweise in dem Identitätsdokument 11 codiert und/oder gegen ein Abrufen der Daten gesichert. Daher wird es in der Regel für die Vertrauenseinrichtung 17 nicht möglich sein, die die Person identifizierenden Daten vollständig aus dem Identitätsdokument 11 auszulesen. Die vollständige Erfassung der in dem Identitätsdokument 11 gespeicherten Informationen wird Kontrollerfassungseinheiten 19 der Kontrolleinrichtungen 13 an den Kontrollstellen 15 vorbehalten bleiben. Mit der Vertrauenseinrichtung 17 sind jedoch vorzugsweise weitere Kontrollerfassungseinheiten 21 gekoppelt, die die Person identifizierende Merkmale und Daten erfassen können. Ebenso wie die Kontrollerfassungseinheiten 19 können die weiteren Kontrollerfassungseinheiten 21 alle möglichen Einrichtungen umfassen, die geeignet sind, die Person 3 selbst oder deren Merkmale 111, das Identitätsdokument 11 und/oder die darin gespeicherten Informationen zu erfassen 113. Beispielsweise können die Kontrollerfassungseinheiten 19 und weiteren Kontrollerfassungseinheiten 21 optische Scanner, 3D-Scanner, Texterkennungssysteme, Bilderkennungssysteme, Holografielesegeräte, Barcodereader, Fingerabdruckscanner, Videokameras, Irisscanner usw. umfassen sowie Systeme, mit denen weitere Informationen erfasst werden können. Diese weiteren Systeme können beispielsweise ein Terminal mit einer Tastatur und/oder einer Maus, einem Trackball, einem Joystick oder Ähnlichem sowie Spracherfassungs- und -erkennungs- und/oder Analyseeinheiten umfassen.

Bei einer typischen Registrierung der Person 3 werden somit ein Teil der die Person identifizierenden Daten aus dem ID-Dokument 11 erfasst, in dem beispielsweise die Daten einer maschinenlesbaren Zone (MRZ - machine readable zone) mittels eines entsprechenden Lesegerätes erfasst werden. Darüber hinaus werden beispielsweise ein oder mehrere Fingerabdrücke erfasst, ein Irisscann eines oder beider Augen ausgeführt, eine Gesichtsstruktur mittels eines 3D-Gesichtsscanners erfasst und/oder einzelne die Person identifizierende Informationen, beispielsweise ein Name, ein Vorname, ein Geburtsname, ein Geburtsort, ein Geburtsdatum, eine Nationalität, ein Geschlecht, eine Hautfarbe, eine Augenfarbe usw. über eine Eingabeeinrichtung eingegeben und/oder erfasst. Welche Informationen zu erfassen sind und wie diese zu erfassen sind, ergibt sich aus dem Teil der Passiersteuerungstabelle PCT, die an die Vertrauenseinrichtung 17 übermittelt worden ist. Ferner können bei der Registrierung auch Informationen erfasst werden, die nur für ein Passieren einer bestimmten Grenze und/oder nur in einem bestimmten Zeitraum von Relevanz sind. Solche Informationen oder Daten können beispielsweise ein Visum oder Ähnliches betreffen. Um zu erreichen, dass eine Registrierung möglichst vollständig ausgeführt wird, wird die Erfassung der die Person identifizierenden Daten über die weiteren Kontrollinformationserfassungseinrichtungen 21 anhand der der Vertrauenseinrichtung 17 übermittelten PCT-Daten. Vorzugsweise werden die PCT-Daten zur Steuerung der Kontrolleinrichtung 13 verwendet.

Um die erfassten die Person 3 identifizierenden Daten der Person 3 auf einfache Weise zuordnen zu können und zu verhindern, dass ein Dritter unautorisiert Zugang zu den die Person 3 identifizierenden Daten erhalten kann, wird bei der Registrierung ein Token erzeugt 115. Das Token wird der Person 3 ausgegeben 117. Dieses kann beispielsweise in elektronischer Form mittels einer Übertragung per Email und/oder SMS oder Ähnliches an eine Kommunikationseinrichtung der Person 3 erfolgen 117. Die die Person identifizierenden Informationen werden mit dem Token in einer ID-Informationen-Datenbank 25 abgespeichert 119. Eine solche Registrierung führt die Person zu dem Zeitpunkt t₁ mit der Vertrauenseinrichtung 17 aus. Sofern für das Passieren der Grenze 5 keine für einen einmaligen Passiervorgang erforderlichen Informationen, wie beispielsweise ein Visum, benötigt werden, wird diese Registrierung einmalig ausgeführt und kann für eine beliebige Anzahl von Passagen der Grenze 5 und/oder weiterer Grenzen verwendet werden.

Steht ein unmittelbares Passieren der Grenze 5 durch die Person 3 bevor, so kündigt die Person 3 diese Passierabsicht der Kontrollinstanz 7 zum Zeitpunkt t₂ an 121 (Ankündigen), der nach dem Zeitpunkt t₁ und vor einer Kontrolle an der Kontrollstelle 15 zum Zeitpunkt t₃ liegt.

Um die Passierabsicht anzukündigen, verwendet die Person 3 eine Absichtserfassungseinrichtung 27. Diese ist vorzugsweise als Kommunikationseinrichtung ausgebildet, die der Person 3 zugeordnet ist. Bei der Absichtserfassungseinrichtung 27 kann es sich beispielsweise um ein Mobiltelefon, einen persönlichen digitalen Assistenten PDA, einen Personal Computer, aber auch um Kommunikationseinrichtungen handeln, die der Person 3 nicht direkt zugeordnet sind, ein öffentliches Telefon, einen öffentlichen Computer, ein Faxgerät, ein spezielles Terminal zum Ankündigen von Grenzpassierabsichten usw. Ist die Absichtserfassungseinrichtung 27 beispielsweise als Mobiltelefon ausgebildet, so kann die Person 3 vorzugsweise ein beispielsweise in Java-Skript ausgeführtes Erfassungsmodul von der Vertrauenseinrichtung 17 abrufen 123. Ein Ausführen dieses Moduls auf dem Mobiltelefon leitet die Person 3 an, die Informationen einzugeben, die benötigt werden, um die Passierabsicht zu vervollständigen. Das Absichtserfassungsmodul ist vorzugsweise von der Vertrauenseinrichtung 17 so abgefasst, dass es die der Vertrauenseinrichtung 17 übermittelten PCT-Daten verwendet, um die für ein Passieren einer Grenze benötigten Informationen vollständig erfasst 125. Ist die Person 3 bei der Vertrauenseinrichtung 17 registriert, müssen nur wenige die Person 3 identifizierende Daten, beispielsweise das Token, angegeben werden. Für eine konkrete Passierabsicht kann es beispielsweise erforderlich und ausreichend sein, den Staat anzugeben, aus dem die Einreise erfolgen soll, die Kontrollstelle 15 anzugeben, an der die Grenze 5 passiert werden soll, und das Token, über den die die Person 3 identifizierenden Daten in der ID-Informationen-Datenbank 25 aufgefunden werden können.

Von dem Mobiltelefon werden Ankündigungsdaten, die die Passierabsicht und die die Person identifizierenden Daten umfassen, hier das Token, zu der Kontrollinstanz 7 übermittelt 127. Die Übermittlung erfolgt beispielsweise über einen Mobiltelefonbetreiber 29, der hier schematisch mittels stilisierter Empfangsantennen dargestellt ist, und die Vertrauenseinrichtung 17, die informationstechnisch mit einer Zentralsteuereinrichtung 31 der Kontrollinstanz 7 verbunden ist. Während der Übermittlung der Ankündigungsdaten wertet eine Ankündigungsdatenauswerteeinheit 33 der Vertrauenseinrichtung 17, die mittels eines prozessgesteuerten Rechners ausgebildet sein kann, die Ankündigungsdaten aus 129, analysiert hierbei das Token und fügt die mit dem Token verknüpften, die Person 3 identifizierenden Daten, die aus der ID-Informationen-Datenbank 25 abgerufen werden 131, in die Ankündigungsdaten ein 133. Hierbei werden vorzugsweise nur die die Person 3 identifizierenden Daten in die Ankündigungsdaten eingefügt, die gemäß der der Vertrauenseinrichtung 17 übermittelten PCT-Daten von der Kontrollinstanz 7 benötigt werden, um ein Passieren der Grenze 5 vorzubereiten. Hierdurch wird die Datenmenge der an die Kontrollinstanz 7 übermittelten Ankündigungsdaten sinnvoll begrenzt. Um eine Kontrolle der Person an der Kontrollstelle 15 sinnvoll vorzubereiten, wertet die Zentralsteuereinrichtung 31 die Ankündigungsdaten unter Berücksichtigung der in der Passiersteuertabelle PCT enthaltenen Daten aus 135. Hierbei werden die die Person identifizierenden Daten u.a. mit Überprüfungsinformationen, die beispielsweise Fahndungsinformationen umfassen, verglichen 137. Die Überprüfungsinformationen sind in einer Kontrolldatenbank 32 abgelegt. Ist die Person 3 beispielsweise als gesuchte Person in einer Fahndungsliste aufgeführt, so würde bei diesem Abgleich auffallen, dass diese Person von einer staatlichen Stelle gesucht wird. Als Ergebnis des Abgleichs werden Prüfungsdaten erzeugt 139, die zu den Kontrolleinrichtungen 13 der Kontrollstelle 15 übermittelt werden 141. Die Prüfungsdaten umfassen all jene Informationen, die für eine Kontrolle an der Grenze 5 benötigt werden. Gemäß der vorliegenden Erfindung werden den Prüfungsdaten somit jene PCT-Daten der Passiersteuerungstabelle zugefügt, die zur Steuerung der Kontrolleinrichtungen und/oder zum Unterstützen einer korrekten geregelten Kontrolle an der Kontrollstelle benötigt werden. Die Prüfungsdaten werden ferner ein Ergebnis des Abgleichs gegen die Überprüfungsdaten sowie zumindest einen Teil der die Person identifizierenden Daten umfassen, um die Prüfungsdaten der Person 3 an der Kontrollstelle 15 zuordnen zu können.

Zu einem Zeitpunkt t₃, der zeitlich nach den Zeitpunkten t₁ und t₂ liegt, wird die Person 3 an der Kontrollstelle 15 vor dem Passieren der Grenze 5 kontrolliert. Hierbei werden von der Person 3 und in der Regel auch von dem Identitätsdokument 11 Merkmale als Kontrollinformationen mittels der Kontrollinformationserfassungseinheiten 19 erfasst 143. Das Erfassen erfolgt über die Kontrollinformationserfassungseinheiten 19 der Kontrolleinrichtung 13 bevorzugt automatisiert und/oder gesteuert anhand der mit den Prüfungsdaten übermittelten PCT-Daten. Diese legen fest, welche Merkmale der Person und auf welche Weise diese zu erfassen sind sowie welche Merkmale des Identitätsdokuments 11 zu erfassen und auf welche Weise diese zu verifizieren sind. Einzelne Erfassungsschritte und/oder Kontroll- und Verifikationsschritte können eine Unterstützung durch ein Kontrollpersonal (nicht dargestellt) erfordern. Beispielsweise kann eine Übereinstimmung einer Personenidentität zwischen den von der Vertrauenseinrichtung 17 übermittelten die Person identifizierenden Daten und der Person 3 anhand eines auf einer Ausgabeeinrichtung dargestellten Passbilds erfolgen, dessen Daten von der Vertrauenseinrichtung 17 an die Kontrollinstanz 7 übermittelt wurden. Den Identitätsabgleich zwischen diesem übermittelten Passbild und der Person und gegebenenfalls zusätzlich einem Passbild in dem Identitätsdokument 11 kann durch ein solches Kontrollpersonal ausgeführt werden und ein Ergebnis dieser Identitätsprüfung mittels einer Tastatur, eines Schalters und/oder einer beliebigen anderen Erfassungseinrichtung, beispielsweise auch einer Spracherkennungseinrichtung, erfasst werden. Die erfassten Kontrollinformationen werden anschließend gemeinsam mit den Prüfungsdaten und gegebenenfalls hierin enthaltenen PCT-Daten ausgewertet 145, um eine Kontrollentscheidung abzuleiten. Die Kontrollentscheidung wird von einer Auswerteeinrichtung 35 getroffen und über eine Ausgabeeinheit 37 ausgegeben 147. Bei einer unbemannten Kontrolleinrichtung kann die Ausgabe der Kontrollentscheidung auch erfolgen, indem beispielsweise ein elektronisches Signal ausgegeben wird, welches eine mechanische Sperreinrichtung (nicht dargestellt) freigibt, so dass die Person 3 die Grenze 5 passieren kann, sofern die Kontrollentscheidung im Hinblick auf eine Passiererlaubnis positiv ausgefallen ist. Andernfalls wird der Person 3 die negative Kontrollentscheidung akustisch, optisch oder auf andere Weise ausgegeben.

Wird an der Kontrollstelle Kontrollpersonal eingesetzt, welches über den Zugang zu oder Ausgang aus einem Bereich wacht, so ist die Kontrollentscheidung der Kontrolleinrichtung als Kontrollempfehlung bzw. Entscheidungsempfehlung für das Kontrollpersonal anzusehen. Die Passierentscheidung trifft in einem solchen Fall das Kontrollpersonal.

Das beschriebene Verfahren und das beschriebene Kontrollsystem 1 bieten den Vorteil, dass die Zeit, welche im Zeitpunkt t₃ für die tatsächliche Kontrolle der Person 3 an der Kontrollstelle 15 benötigt wird, deutlich reduziert werden kann, da ein Abgleich der die Person identifizierenden Daten mit den Überprüfungsinformationen und ein Beschaffen der möglicherweise notwendigen PCT-Daten, die angeben, wie die Sicherheitsmerkmale des Identitätsdokuments 11 zu verifizieren und/oder auszulesen sind, bereits zeitlich vor der Kontrolle der Kontrollstelle 15 bzw. Kontrolleinrichtung 13 übermittelt werden oder stattfinden. Bei Kontrollstellen 15, die mehrere Kontrolleinrichtungen 13 aufweisen, kann es vorgesehen sein, dass die Personen 3, die ihren Grenzübertritt angekündigt haben, bevorzugt abgefertigt werden. Beispielsweise ist es möglich, einzelne Kontrolleinrichtungen 13 vorzusehen, die nur Personen 3 benutzen dürfen, die sich vorher für ein Passieren der Grenze 5 angemeldet bzw. angekündigt haben. Die übrigen Personen müssen an einer anderen Kontrolleinrichtung die Zeit abwarten, die benötigt wird, um den Abgleich der die Person 3 identifizierenden Daten mit den Überprüfungsdaten während der Kontrolle am Zeitpunkt t₃ auszuführen. Bei gegebener Anzahl der Kontrolleinrichtungen 13 kann durch das erfindungsgemäße System die für die Kontrolle der einzelnen Personen benötigte Zeit reduziert werden und somit eine größere Anzahl von Personen im gleichen Zeitraum kontrolliert werden. Bei gleicher Anzahl der kontrollierten Personen kann andernfalls somit die Anzahl der benötigten Kontrolleinrichtungen reduziert werden.

Bei einer anderen Ausführungsform der Erfindung kann vorgesehen sein, dass in den Ankündigungsdaten, d.h. beim Erfassen der Passierabsicht, die konkrete Kontrollstelle nicht erfasst werden muss, sondern diese anhand der Informationen, die beim Übermitteln der Ankündigungsdaten anfallen, von der Vertrauenseinrichtung 17 und/oder der Kontrollinstanz 7 automatisch ermittelt werden. Wird als Absichtserfassungseinrichtung ein Mobiltelefon genutzt, so kann anhand des Sendemastes, über den die Ankündigungsdaten erfasst werden, auf den Ort der Person 3 geschlossen werden. Da eine Ankündigung in einem gewissen zeitlichen Fenster vor der eigentlichen Kontrolle an der Grenze 5 erfolgen muss, kann aus der Position der Person 3 zum Zeitpunkt t₂ der Ankündigung und aus geografischen Informationen über die Kontrollstellen 15 die Kontrollstelle 15 oder die Gruppe von Kontrollstellen 15 ermittelt werden, zu der sich die Person 3 mit hoher Wahrscheinlichkeit bewegen wird, um die Grenze 5 zu passieren.

### Bezugszeichenliste

- 1: Kontrollsystem
- 3: Person
- t₁-t₃: Zeitpunkte
- 5: Grenze
- 7: Kontrollinstitutionen
- 9: Passiersteuerungstabellen-Datenbank
- 11: ID-Dokument
- 13: Kontrolleinrichtung
- 15: Kontrollstelle
- 17: Vertrauenseinrichtung
- 19: Kontrollerfassungseinrichtung
- 21: weitere Kontrollerfassungseinrichtung
- 23: Tokenerzeuger
- 25: ID-Informationen-Datenbank
- 27: Absichtserfassungseinrichtung
- 29: Mobiltelefonbetreiber
- 31: Zentralsteuereinrichtung
- 32: Kontrolldatenbank
- 33: Ankündigungsdatenauswerteeinheit
- 35: Auswerteeinrichtung
- 37: Ausgabeeinheit
- 101: Verfahren
- 103: Erstellen/Aktualisieren/Abspeichern der Passiersteuerungstabelle (PCT)
- 105: Exportieren/Bereitstellen eines Teils der PCT (z.B. Übermitteln an Vertrauensein richtung)
- 107: Registrieren
- 109: Erfassen von weiteren Kontrollinformationen (ID-Informationen)
- 111: Erfassen von Daten über die Person
- 113: Erfassen von Daten über das Identitätsdokument
- 115: Token erzeugen
- 117: Ausgeben des Token an die Person
- 119: Ablegen der ID-Informationen in der ID-Informationen-Datenbank
- 121: Ankündigen der Passierabsicht
- 123: Abruf eines Erfassungsmoduls
- 125: Erfassen der Ankündigungsdaten
- 127: Übertragen der Ankündigungsdaten
- 129: Auswerten der Ankündigungsdaten (Suche Token)
- 131: Abrufen der ID-Daten zu dem Token aus ID-Informationen-Datenbank
- 133: Einfügen ID-Informationen in Ankündigungsdaten
- 135: Auswerten der Ankündigungsdaten unter Berücksichtigung der PCT-Daten
- 137: Abgleichen der ID-Daten mit den Überprüfungsdaten
- 139: Erzeugen Prüfungsdaten (Einfügen PCT-Daten)
- 141: Übertragen der Prüfungsdaten an Kontrolleinrichtung(n) der Kontrollstelle(n)
- 143: Erfassen der Kontrollinformationen unter Berücksichtigung der PCT-Daten
- 145: Auswerten der Kontrollinformationen unter Einbeziehung der Prüfungsdaten und Erzeugen einer Kontrollentscheidung
- 147: Ausgeben der Kontrollentscheidung

## Patentansprüche

1. Verfahren zur Durchführung einer Personenkontrolle umfassend die Schritte:
Erfassen einer Passierabsicht einer Person (3);
Übermitteln von Ankündigungsdaten, die die Kontrollabsicht der Person (3) angeben und die Person (3) identifizierende Daten umfassen, an eine Zentralsteuereinrichtung (31) einer Kontrollinstanz (7);
Abgleichen der die Person (3) identifizierenden Daten gegen Überprüfungsinformationen einer Kontrolldatenbank (32) der Zentralsteuereinrichtung (31)und
Erzeugen von für die Personenkontrolle benötigten Prüfungsdaten, die ein Ergebnis des Abgleichs und mindestens einen Teil der die Person identifizierenden Daten umfassen;
Übermitteln der Prüfungsdaten an mindestens eine Kontrolleinrichtung (13) mindestens einer Kontrollstelle (15);
Erfassen von Kontrollinformationen der Person (3) und eines Identitätsdokuments (11) mittels der mindestens einen Kontrolleinrichtung (13), wobei die Kontrollinformationen erfasste Merkmale der Person (3) und erfasste Merkmale des Identitätsdokuments (11) umfassen;
Auswerten der Kontrollinformationen anhand der Prüfungsdaten und Erzeugen einer Kontrollentscheidung sowie
Ausgeben der Kontrollentscheidung,
wobei das Verfahren **dadurch gekennzeichnet ist, dass** die Übermittlung der Ankündigungsdaten über eine Vertrauenseinrichtung (17) erfolgt, die zumindest einen Teil der die Person (3) identifizierenden Daten aus einer ID-Informationen-Datenbank (25) der Vertrauenseinrichtung (17) abruft und den Ankündigungsdaten zufügt, dass in einer Passiersteuerungstabellen-Datenbank (9) der Zentralsteuereinrichtung (31) der Kontrollinstanz (7) Informationen über Sicherheitsmerkmale von zu prüfenden Identitätsdokumenten, Informationen über die zur Überprüfung der Sicherheitsmerkmale notwendigen Kontrollschritte, Anweisungen für auszuführende Kontrollschritte bei der Personenkontrolle in Abhängigkeit von einer Kontrollsituation und Steuerungsanweisungen abgespeichert werden, mittels derer die Kontrolleinrichtung (13) bei der Personenkontrolle gesteuert und/oder für die Personenkontrolle konfiguriert wird, und dass zumindest ein Teil der in der Passagiersteuerungsdatenbank enthaltenen Informationen an die Vertrauenseinrichtung (17) übermittelt wird, und von der Vertrauenseinrichtung (17) ein von der Kontrollinstanz (7) gewünschter Teil der die Person (3) identifizierenden Informationen aus den in der ID-Informationen-Datenbank (25) abgelegten Daten ausgewählt und in die Ankündigungsdaten eingefügt wird, so dass nur der benötigte Teil der die Person (3) identifizierenden Daten an die Kontrollinstanz (17) übermittelt wird, und
die Zentralsteuereinrichtung (31) den Prüfungsdaten Daten der Passiersteuerungstabellen-Datenbank (9) zufügt und die Kontrolleinrichtung (31) bei der Erfassung und Auswertung der Kontrollinformationen mittels der in den Prüfungsdaten übermittelten Daten der Passiersteuerungstabellen-Datenbank (9) gesteuert und/oder konfiguriert wird.

2. Verfahren nach Anspruch 1, **dadurch gekennzeichnet, dass** die Kontrollabsicht mittels einer räumlich getrennt von der Kontrolleinrichtung (13) ausgebildeten elektronischen Kommunikationsvorrichtung, insbesondere einem Mobiltelefon, einem PDA, einem Laptop oder einem Computer, erfasst wird.

3. Verfahren nach einem der Ansprüche 1 bis 2, **dadurch gekennzeichnet, dass** die die Person (3) identifizierenden Daten von der Vertrauenseinrichtung (17) zeitlich vorgelagert und getrennt von dem Erfassen der Kontrollabsicht erfasst und in die ID-Informationen-Datenbank (25) abgespeichert werden.

4. Verfahren nach Anspruch 3, **dadurch gekennzeichnet, dass** beim Erfassen der die Person (3) identifizierenden Daten für die Vertrauenseinrichtung weitere Kontrollinformationen der Person (3) erfasst werden, aus denen die die Person (3) identifizierenden Daten abgeleitet werden.

5. Verfahren nach Anspruch 4, **dadurch gekennzeichnet, dass** beim Erfassen und oder Abspeichern der die Person (3) identifizierenden Daten ein Token erzeugt wird, über den eine Zuordnung der die Person (3) identifizierenden Daten in der Datenbank möglich ist und dass beim Erfassen der Kontrollabsicht das Token erfasst und in die Ankündigungsdaten eingefügt wird.

6. Verfahren nach einem der Ansprüche 1 bis 5, **dadurch gekennzeichnet, dass** die mindestens eine Kontrollstelle (15) oder eine Gruppe von Kontrollstellen aus einer Gesamtheit von Kontrollstellen automatisch anhand der erfassten Kontrollabsicht und/oder Informationen über die Übertragung der Ankündigungsdaten ermittelt werden und die Prüfungsdaten nur an die Kontrolleinrichtungen (13) dieser ermittelten Kontrollstelle (15) oder der Gruppe von Kontrollstellen übermittelt werden.

7. Verfahren nach einem der Ansprüche 1 bis 6, **dadurch gekennzeichnet, dass** die Übermittlung der Ankündigungsdaten in einem von der Kontrollinstanz festgelegten Zeitfenster erfolgen muss, sodass ein Abgleich gegen aktuelle Überprüfungsinformationen bei der Kontrollinstanz zeitlich vorgelagert vor der eigentlichen Kontrolle, jedoch zeitnah zu der eigentlichen Kontrolle erfolgt.

8. Kontrollsystem (1) zum Durchführen von Personenkontrollen, umfassend mindestens eine Absichtserfassungseinrichtung (27) zum Erfassen einer Kontrollabsicht einer Person (3),
eine Zentralsteuereinrichtung (31) einer Kontrollinstanz (17), die informationstechnisch mit der Absichtserfassungseinrichtung (27) verbunden ist, so dass der Kontrollinstanz (17) Ankündigungsdaten übermittelbar sind, die eine Kontrollabsicht einer Person (3) angeben und die Person (3) identifizierende Daten umfassen,
eine mit der Zentralsteuereinrichtung (31) verknüpfte Kontrolldatenbank (32) mit Überprüfungsinformationen der Kontrollinstanz (17), wobei die
Zentralsteuereinrichtung (31) zum Abgleichen der die Person (3) identifizierenden Daten gegen die Überprüfungsinformationen einer Kontrolldatenbank und zum Erzeugen von für die Personenkontrolle benötigten Prüfungsdaten, die ein Ergebnis des Abgleichs und mindestens einen Teil der die Person identifizierenden Daten umfassen, ausgebildet ist, und
mindestens eine Kontrolleinrichtung (13) mindestens einer Kontrollstelle (15), die informationstechnisch mit der Zentralsteuereinrichtung (31) verbunden ist, um die Prüfungsdaten zu empfangen, wobei die Kontrolleinrichtung (13) mindestens eine Kontrollinformationserfassungseinrichtung (19) zum Erfassen von Merkmalen der Person (3) und Merkmalen eines Identitätsdokuments (11) als Kontrollinformationen, eine Auswerteeinrichtung (35) zum Auswerten der Kontrollinformationen anhand der Prüfungsdaten und Treffen einer Kontrollentscheidung sowie eine Ausgabeeinheit (37) zum Ausgeben der Kontrollentscheidung umfasst,
wobei das Kontrollsystem **dadurch gekennzeichnet ist, dass** die Absichtserfassungseinrichtung (27) mit der Zentralsteuereinrichtung (31) über eine Vertrauenseinrichtung (17) informationstechnisch verbunden ist, die eine ID-Informationen-Datenbank (25) umfasst und ausgebildet ist, anhand erfasster Ankündigungsdaten zumindest einen Teil der die Person (3) identifizierenden Daten aus der ID-Informationen-Datenbank (25) abzurufen und den Ankündigungsdaten zuzufügen, dass in einer Passiersteuerungstabellen-Datenbank (9) der Zentralsteuereinrichtung (31) der Kontrollinstanz (7) Informationen über Sicherheitsmerkmale von zu prüfenden Identitätsdokumenten, Informationen über die zur Überprüfung der Sicherheitsmerkmale notwendigen Kontrollschritte, Anweisungen für auszuführende Kontrollschritte bei der Personenkontrolle in Abhängigkeit von einer Kontrollsituation und Steuerungsanweisungen abgespeichert sind, mittels derer die Kontrolleinrichtung (13) bei der Personenkontrolle gesteuert und/oder für die Personenkontrolle konfiguriert wird, dass die Vertrauenseinrichtung mit der Zentralsteuereinrichtung (31) so Informationstechnisch verbunden ist, dass zumindest ein Teil der Informationen Passiersteuerungstabellen-Datenbank (9) an die Vertrauenseinrichtung (17) übermittelt wird, und von der Vertrauenseinrichtung (17) ein von der Kontrollinstanz (7) gewünschter Teil der die Person (3) identifizierenden Informationen aus den in der ID-Informationen-Datenbank (25) abgelegten Daten ausgewählt und in die Ankündigungsdaten eingefügt wird, so dass nur der benötigte Teil der die Person (3) identifizierenden Daten an die Kontrollinstanz (17) übermittelt wird, und dass die Zentralsteuereinrichtung (31) ausgebildet ist, den Prüfungsdaten Daten Passiersteuerungstabellen-Datenbank (9) zuzufügen und die Kontrolleinrichtung (31) ausgebildet ist, bei der Erfassung und Auswertung der Kontrollinformationen mittels der in den Prüfungsdaten übermittelten Daten Passiersteuerungstabellen-Datenbank (9) gesteuert und/oder konfiguriert zu werden.

9. Kontrollsystem (1) nach Anspruch 8, **dadurch gekennzeichnet, dass** die Vertrauenseinrichtung (17) einen Tokenerzeuger umfasst, mittels dem beim Erfassen der die Person (3) identifizierenden Daten ein Token erzeugt und über den eine Zuordnung der die Person (3) identifizierenden Daten in der ID-Informationen-Datenbank möglich ist und dass die erfassten Ankündigungsdaten das Token umfassen, anhand dessen die Vertrauenseinrichtung (17) die die Person (3) identifizierenden Daten aus der ID-Informationen-Datenbank (25) abruft und den Ankündigungsdaten zufügt.

10. Kontrollsystem (1) nach einem der Ansprüche 8 oder 9, **dadurch gekennzeichnet, dass** in der Passiersteuerungstabellen-Datenbank (9) kontrollrelevante Informationen gespeichert sind und ein Abgleich der Ankündigungsdaten mit der Kontrolldatenbank (32) abhängig von den Informationen der Passiersteuerungstabellen-Datenbank (9) ausgeführt wird.

## Claims

1. Method for carrying out a screening process of persons, comprising the steps:
detecting an intention of a person (3) to pass through;
transmitting notification data indicating the control intention of the person (3), and comprising data identifying the person (3) to a central controlling device (31) of a control authority (7);
comparing the data identifying the person (3) against examination information of a control database (32) of the central controlling device (31), and
generating the check data necessary for the person screening process, which comprises a result of the comparison and at least a part of the data identifying the person;
transmitting the check data to at least one control device (13) of at least one control station (15);
recording control information of the person (3) and of an identity document (11) by means of the at least one control device (13), wherein the control information comprises features acquired of the person (3) and features acquired of the identity document (11);
evaluating the control information based on the check data and generating a control decision, and
outputting the control decision,
wherein the method is **characterised in that**
the transmitting of notification data takes place by way of a trust device (17), which calls up at least a part of the data identifying the person (3) from an ID information database (25) of the trust device (17) and adds it to the notification data,
that stored in a pass-through controlling table database (9) of the central controlling device (31) of the control authority (7) is information about security features of identity documents which are to be checked, information about the control steps necessary for checking the security features, instructions for control steps which are to be carried out during the person screening, as a function of a control situation, and controlling instructions, by means of which the control device (13) is controlled during the person screening and/or is configured for the person screening, and that at least a part of the information contained in the pass-through database is transmitted to the trust device (17), and the trust device (17) selects a part, wanted by the control authority (7), of the information identifying the person (3) from the data deposited in the ID information databank (25) and inserts it into the notification data, such that only the necessary part of the data identifying the person (3) is transmitted to the control authority (17), and
the central controlling device (31) adds data from the pass-through controlling table database (9) to the check data, and the control device (31) is controlled and/or configured in the acquisition and evaluation of the control information by means of the check data from the pass-through controlling table database (9) which is transmitted to the check data.

2. Method according to claim 1, **characterised in that** the intention to carry out control is acquired by means of an electronic communications device, in particular a mobile telephone, a PDA, a laptop, or a computer, which is configured to be spatially separated from the control device (13).

3. Method according to claim 1 or 2, **characterised in that** the data identifying the person (3) is acquired by the trust device (17) beforehand and separately from the acquisition of the intention to carry out control, and is stored in the ID information databank (25).

4. Method according to claim 3, **characterised in that**, at the acquiring of the data identifying the person (3) for the trust device, further control information relating to the person (3) is acquired, from which the data identifying the person (3) is derived.

5. Method according to claim 4, **characterised in that**, at the acquiring and/or storing of the data identifying the person (3), a token is produced, by means an allocation is possible of the data identifying the person (3) in the database, and that, at the acquiring of the intention to carry out control, the token is acquired and included in the notification data.

6. Method according to any one of claims 1 to 5, **characterised in that** the at least one control station (15) or a group of control stations from a totality of control stations is or are determined automatically, on the basis of the intention to carry out control which has been acquired, and/or of information regarding the transmitting of the notification information, and the check data is transmitted only to the control devices (13) of this control station (15) or the group of control stations determined in this way.

7. Method according to any one of claims 1 to 6, **characterised in that** the transmitting of the notification data must take place in a time window determined by the control authority, such that a comparison is made against current examination information stored beforehand at the control authority before the actual control, but nevertheless close in time to the actual control.

8. Control system (1) for carrying out a screening process of persons, comprising at least one intention acquisition device (27) for acquiring the intention to carry out a control of a person (3),
a central controlling device (31) of a control authority (17), which is connected by information technology means to the intention acquisition device (27), such that notification data can be transmitted to the control authority (17), which indicates the intention to carry out a screening of a person (3) and comprises data identifying the person (3),
a control database (32) linked to the central controlling device (31), with examination information of the control authority (17), wherein the central controlling device (31) is configured such as to compare the data identifying the person (3) against the examination information from a control database, and to generate check data needed for carrying out the screening of a person, which comprises a result from the comparison and at least a part of the data identifying the person, and
at least one control device (13) of at least one control station (15), which is connected by information technology means to the central controlling device (31), in order to receive the check data, wherein the control device (13) comprises at least one control information acquisition device (19) for acquiring features of the person (3) and features of an identity document (11) as control information, an evaluation device (35) for evaluating the control information on the basis of the check data, and reaching a control decision, as well as an output unit (37) for outputting the control decision, wherein the control system is **characterised in that**
the intention acquisition device (27) is connected by information technology means to the central controlling device (31) by way of a trust device (17), which comprises an ID information database (25) and is configured, on the basis of acquired notification data, to call up at least a part of the data identifying the person (3) from the ID information database (25) and adding it to the notification data,
that stored in a pass-through controlling table database (9) of the central controlling device (31) of the control authority (7) is information relating to security features of identity documents which are to be checked, information about the control steps necessary for the examination of security features, instructions for control steps to be carried out in the screening of persons depending on a control situation, and controlling instructions, by means of which the control device (13) is controlled during the screening of the person and/or is configured for the screening of the person, that the trust device is connected to the central controlling device (31) by information technology means in such a way that at least a part of the information from the pass-through controlling table database (9) is transmitted to the trust device (17), and the trust device (17) selects a part wanted by the control authority (7) from the information identifying the person (3) from the data deposited in the ID information database (25) and adds it to the notification data, such that only the required part of the information identifying the person (3) is transmitted to the control authority (17), and
that the central controlling device (31) is configured such as to add data from the pass-through controlling table database (9) to the check data, and the control device (31) is designed such as to be controlled and/or configured in the acquiring and evaluating of the control information by means of the data from the pass-through controlling table database (9) transmitted in the check data.

9. Control system (1) according to claim 8, **characterised in that** the trust device (17) comprises a token generator, by means of which, at the acquisition of the data identifying the person (3), a token is produced, and by means of which an allocation of the data identifying the person (3) in the ID information database is possible, and that the notification data acquired comprises the token, on the basis of which the trust device (17) calls up the data identifying the person (3) from the ID information databank (25) and adds it to the notification data.

10. Control system (1) according to any one of claims 8 or 9, **characterised in that** control-relevant information is stored in the pass-through controlling table database (9), and a comparison is carried out of the notification data with the control database (32), depending on the information from the pass-through controlling table database (9).

## Revendications

1. Procédé d'exécution d'un contrôle de personnes comprenant les étapes :
la détection d'une intention de passer d'une personne (3) ;
le transfert de données d'annonce qui indiquent l'intention de contrôle de la personne (3) et comprennent les données identifiant la personne (3), à une unité de commande centrale (31) d'une instance de contrôle (7) ;
la comparaison des données identifiant la personne (3) par rapport à des informations d'inspection d'une banque de données de contrôle (32) de l'unité de commande centrale (31) et
la génération de données de vérification, requises pour le contrôle de personnes, qui comprennent un résultat de la comparaison et au moins une partie des données identifiant la personne ;
le transfert des données de vérification à au moins une unité de contrôle (13) d'au moins un poste de contrôle (15) ;
la détection d'informations de contrôle de la personne (3) et d'un document d'identité (11) au moyen de l'au moins une unité de contrôle (13), dans lequel les informations de contrôle comprennent des caractéristiques détectées de la personne (3) et des caractéristiques détectées du document d'identité (11) ;
l'évaluation des informations de contrôle à l'aide des données de vérification et la génération d'une décision de contrôle et
la fourniture de la décision de contrôle,
dans lequel le procédé est **caractérisé en ce que**
le transfert des données d'annonce a lieu par le biais d'une unité de confiance (17) qui extrait au moins une partie des données identifiant la personne (3) d'une banque de données d'informations d'identification (25) de l'unité de confiance (17) et les ajoute aux données d'annonce,
que, dans une banque de données de tableaux de commande de passage (9) de l'unité de commande centrale (31) de l'instance de contrôle (7), sont sauvegardées des informations relatives à des caractéristiques de sécurité de documents d'identité à vérifier, des informations relatives aux étapes de contrôle nécessaires pour l'inspection des caractéristiques de sécurité, des instructions pour des étapes de contrôle à effectuer lors du contrôle de personnes en fonction d'une situation de contrôle et des instructions de commande, au moyen desquelles l'unité de contrôle (13) est commandée lors du contrôle de personnes et/ou configurée pour le contrôle de personnes, et
qu'au moins une partie des informations contenues dans la banque de données de commande de passagers est transférée à l'unité de confiance (17) et, par l'unité de confiance (17), une partie, souhaitée par l'instance de contrôle (7), des informations identifiant la personne (3) est sélectionnée à partir des données déposées dans la banque de données d'informations d'identification (25) et est introduite dans les données d'annonce de sorte que seulement la partie requise des données identifiant la personne (3) soit transférée à l'instance de contrôle (17), et
l'unité de commande centrale (31) ajoute aux données de vérification des données de la banque de données de tableaux de commande de passage (9) et, lors de la détection et l'évaluation des informations de contrôle, l'unité de contrôle (31) est commandée et/ou configurée au moyen des données de la banque de données de tableaux de commande de passage (9) transférées dans les données de vérification.

2. Procédé selon la revendication 1, **caractérisé en ce que** l'intention de contrôle est détectée au moyen d'un dispositif de communication électronique, en particulier un téléphone mobile, un assistant électronique de poche, un ordinateur portatif ou un ordinateur, conçu d'une manière séparée dans l'espace de l'unité de contrôle (13).

3. Procédé selon l'une quelconque des revendications 1 à 2, **caractérisé en ce que** les données identifiant la personne (3) sont détectées par l'unité de confiance (17) au préalable et séparément de la détection de l'intention de contrôle et sauvegardées dans la banque de données d'informations d'identification (25).

4. Procédé selon la revendication 3, **caractérisé en ce que**, lors de la détection des données identifiant la personne (3), d'autres informations de contrôle de la personne (3) sont détectées pour l'unité de confiance, à partir desquelles les données identifiant la personne (3) sont déduites.

5. Procédé selon la revendication 4, **caractérisé en ce que**, lors de la détection et ou de la sauvegarde des données identifiant la personne (3) est généré un jeton par le biais duquel une affectation des données identifiant la personne (3) dans la banque de données est possible et que, lors de la détection de l'intention de contrôle, le jeton est détecté et introduit dans les données d'annonce.

6. Procédé selon l'une quelconque des revendications 1 à 5, **caractérisé en ce que** l'au moins un poste de contrôle (15) ou un groupe de postes de contrôle parmi une totalité de postes de contrôle sont déterminés automatiquement à l'aide de l'intention de contrôle détectée et/ou d'informations relatives à la transmission des données d'annonce et les données de vérification sont transférées uniquement aux unités de contrôle (13) de ce poste de contrôle (15) déterminé ou du groupe de postes de contrôle.

7. Procédé selon l'une quelconque des revendications 1 à 6, **caractérisé en ce que** le transfert des données d'annonce doit avoir lieu dans une fenêtre de temps fixée par l'instance de contrôle de sorte qu'une comparaison par rapport à des informations d'inspection actuelles ait lieu au niveau de l'instance de contrôle au préalable avant le contrôle proprement, toutefois pratiquement en même temps que le contrôle proprement dit.

8. Système de contrôle (1) pour exécuter des contrôles de personnes, comprenant au moins
une unité de détection d'intention (27) pour la détection d'une intention de contrôle d'une personne (3),
une unité de commande centrale (31) d'une instance de contrôle (17) qui est reliée par une technique de l'information à l'unité de détection d'intention (27) de sorte qu'il soit possible de transférer à l'instance de contrôle (17) des données d'annonce qui indiquent une intention de contrôle d'une personne (3) et qui comprennent des données identifiant la personne (3),
une banque de données de contrôle (32), associée à l'unité de commande centrale (31), avec des informations d'inspection de l'instance de contrôle (17), dans lequel l'unité de commande centrale (31) est conçue pour la comparaison des données identifiant la personne (3) par rapport aux informations d'inspection d'une banque de données de contrôle et pour la génération de données de vérification, requises pour le contrôle de personnes, qui comprennent un résultat de la comparaison et au moins une partie des données identifiant la personne, et
au moins une unité de contrôle (13) d'au moins un poste de contrôle (15) qui est relié par une technique de l'information à l'unité de commande centrale (31) pour recevoir les données de vérification, dans lequel l'unité de contrôle (13) comprend au moins une unité de détection d'informations de contrôle (19) pour la détection de caractéristiques de la personne (3) et de caractéristiques d'un document d'identité (11) en tant qu'informations de contrôle, une unité d'évaluation (35) pour l'évaluation des informations de contrôle à l'aide des données de vérification et pour la prise d'une décision de contrôle ainsi qu'une unité de fourniture (37) pour la fourniture de la décision de contrôle,
dans lequel le système de contrôle est **caractérisé en ce que**
l'unité de détection d'intention (27) est reliée par une technique de l'information à l'unité de commande centrale (31) par le biais d'une unité de confiance (17), qui comprend une banque de données d'informations d'identification (25) et est conçue pour extraire, à l'aide de données d'annonce détectées, au moins une partie des données identifiant la personne (3) de la banque de données d'informations d'identification (25) et pour l'ajouter aux données d'annonce,
**que**, dans une banque de données de tableaux de commande de passage (9) de l'unité de commande centrale (31) de l'instance de contrôle (7), sont sauvegardées des informations relatives à des caractéristiques de sécurité de documents d'identité à vérifier, des informations relatives aux étapes de contrôle nécessaires pour l'inspection des caractéristiques de sécurité, des instructions pour des étapes de contrôle à effectuer lors du contrôle de personnes en fonction d'une situation de contrôle et des instructions de commande au moyen desquelles l'unité de contrôle (13) est commandée lors du contrôle de personnes et/ou configurée pour le contrôle de personnes,
**que** l'unité de confiance est reliée par une technique de l'information à l'unité de commande centrale (31) de sorte qu'au moins une partie des informations de la banque de données de tableaux de commande de passage (9) soit transférée à l'unité de confiance (17) et, par l'unité de confiance (17), une partie, souhaitée par l'instance de contrôle (7), des informations identifiant la personne (3) soit sélectionnée à partir des données déposées dans la banque de données d'informations d'identification (25) et introduite dans les données d'annonce de sorte qu'uniquement la partie requise des données identifiant la personne (3) soit transférée à l'instance de contrôle (17), et
**que** l'unité de commande centrale (31) est conçue pour ajouter aux données de vérification des données de la banque de données de tableaux de commande de passage (9) et l'unité de contrôle (31) est conçue pour être commandée et/ou configurée lors de la détection et de l'évaluation des informations de contrôle au moyen des données de la banque de données de tableaux de commande de passage (9) transmises dans les données de vérification.

9. Système de contrôle (1) selon la revendication 8, **caractérisé en ce que** l'unité de confiance (17) comprend un générateur de jetons au moyen duquel un jeton est généré lors de la détection des données identifiant la personne (3) et par le biais duquel une affectation des données identifiant la personne (3) est possible dans la banque de données d'informations d'identification et que les données d'annonce comprennent le jeton à l'aide duquel l'unité de confiance (17) extrait les données identifiant la personne (3) de la banque de données d'informations d'identification (25) et les ajoute aux données d'annonce.

10. Système de contrôle (1) selon l'une quelconque des revendications 8 ou 9, **caractérisé en ce que**, dans la banque de données de tableaux de commande de passage (9), sont sauvegardées des informations pertinentes pour le contrôle et une comparaison des données d'annonce avec la banque de données de contrôle (32) est effectuée en fonction des informations de la banque de données de tableaux de commande de passage (9).
